# EUROPÄISCHE PATENTSCHRIFT

(11) **EP 2 799 768 B1**
(45) Veröffentlichungstag und Bekanntmachung des Hinweises auf die Patenterteilung: **19.04.2023**
(21) Anmeldenummer: 14166639.6
(22) Anmeldetag: 30.04.2014
(51) Int. Cl.: F21V 23/00, F21V 5/00

(54) **Leuchte mit optoelektronischer Einheit**
Luminaire with optoelectronic unit
Éclairage doté d'une unité optoélectronique

(30) Priorität: 30.04.2013 CH 8962013
(43) Veröffentlichungstag der Anmeldung: 05.11.2014
(73) Patentinhaber: Regent Beleuchtungskörper AG, 4018 Basel (CH)
(72) Erfinder: Griessmann, Marcel, 68700 Steinbach (FR); Hochfilzer, Christian, 4059 Basel (CH); Dreyfus, Thierry, 4052 Basel (CH)
(74) Vertreter: Braun, André jr.

(56) Entgegenhaltungen:
- WO-A1-2011/023927
- DE-A1- 19 624 087
- DE-A1-102007 044 567
- DE-A1-102011 017 195
- US-A1- 2006 012 997
- US-A1- 2010 045 198
- US-A1- 2011 043 120
- US-A1- 2011 068 708
- US-A1- 2011 163 681
- US-A1- 2011 316 014
- US-A1- 2013 058 075
- US-A1- 2013 083 522

## Beschreibung

Die vorliegende Erfindung betrifft eine Leuchte mit LED Leuchtmitteln nach dem Oberbegriff der Patentansprüche 1. Insbesondere betrifft die Erfindung einen Leuchtenkopf für Flächenleuchten mit direktem und / oder indirektem Lichtanteil.

Es sind diverse Bauarten von Leuchten mit der Verwendung von Leuchtdioden (LEDs) bekannt. Insbesondere werden LEDs beim Bau von Flächenleuchten eingesetzt. Für den Betrieb der LEDs an einer üblichen Netzspannung ist es aus dem Stand der Technik bekannt, Gleichrichter, Kondensatoren und Widerstände zu verwenden, um die Spannung an den LEDs niedriger zu halten als die verwendete Netzspannung. Weiter sind Wechselstrom-LEDs bekannt, die mit einem Brückengleichrichter arbeiten.

Für den Betrieb bekannter Leuchten mit LEDs sind diverse elektronische Einheiten erforderlich, wie z. B. LED-Prints, EVG-Einheiten, Mischeinheiten, Steuerschnittstellen, DALI, DMX, diverse Bus Schnittstellen, Touch-and-Dim Einheiten (0-10V), etc. Diese Einheiten werden in der Regel als diskrete Baugruppen verwendet und über mechanische Integration und Verdrahtung integriert. Die einzelnen Baugruppen, wie z. B. EVG-Einheiten, weisen grosse Abmessungen auf. Diese hohe Anzahl an diskreten Baugruppen führt zu zahlreichen und aufwendigen Verbindungstechniken, die zu teuren Leuchtenkonzepten führen. Ausserdem sind in der Regel galvanisch zum 230V Netz nicht getrennte Baugruppen vorhanden, die eine Power Management Stufe beinhalten und über Schalttechniken direkt LED-Felder ansteuern.

Diese Baugruppen verfügen im Stand der Technik über keinerlei Steuersignale, keine Intelligenz, keine Steuereinheiten (µP) und müssen über die 230V Speisung, wenn möglich angesteuert werden. Ein Dimmen der LEDs erfolgt dabei über einen Phasenanschnitt.

Zur Ableitung der beim Betrieb der Leuchte entstehenden Wärme müssen entsprechende Vorkehrungen getroffen werden. Es ist bekannt hierfür Alu-Print Elemente zu verwenden, die jedoch teuer in der Herstellung sind und nur auf einer Seite bestückt werden können, so dass auch die Integration der Baugruppen kostspielig ist.

Aus der DE 10 2011 018 808 A1 ist beispielsweise eine Beleuchtungsvorrichtung mit einer Kontrollvorrichtung zur Steuerung und Regelung einer Vielzahl von Leuchtdioden bekannt. Alle Leuchtdioden werden von einer einzigen Kontrollvorrichtung betrieben. Dabei sind mehrere Leuchtdioden in einem LED-Modul untergebracht, wobei jede Leuchtdiode eine unterschiedliche Farbtemperatur aufweist, um über eine Lichtmischung der LED Ausgänge ein Licht mit einstellbarer Farbtemperatur zu erreichen. Die Leuchtdioden werden durch einen Treiber mit einem Betriebsstrom versorgt, der ab der sekundären Seite einer Speisung mit Niederspannung betrieben wird. Dabei basiert die Kontrolle der Energie, die jedem LED-Modul zugeordnet wird auf einem PWM-Prinzip. Der Treiber ist an das Stromnetz angeschlossen und wird von der Kontrollvorrichtung gesteuert, die über einen Spannungswandler ebenfalls an das Stromnetz angeschlossen ist. Die Kontrollvorrichtung ist zudem mit weiteren Signalquellen, wie z. B. einem DMX-Modul oder einem DALI-Modul, verbunden. Von dem Treiber gehen eine Vielzahl von Verbindungen zu den einzelnen Leuchtdioden des LED-Moduls, wodurch ein aufwendiges Verbindungskonzept erforderlich ist. Ferner können die Leuchtdioden nur auf einer Seite einer Leuchtenplatte vorgesehen werden.

Ferner wird in der DE 10 2007 044 567 A1 eine Beleuchtungs einrichtung mit mehreren steuerbaren Leuchtdioden gezeigt. Es ist mindestens ein Leuchtmodul vorgesehen, das eine Platine mit den mehreren LEDs, eine Optik, eine Stromquelle und eine autarke Modulelektronik, welche die LEDs ansteuert, umfasst. Die Modulelektroniken einzelner Leuchtmodule sind über eine Schnittstelle mit einem Kontroller verbunden, wodurch die Leuchtmodule angesteuert werden. Die Stromversorgung erfolgt in herkömmlicher Weise über einen Konstantstrom, der die einzelnen Stromquellen auf den Leuchtmodulen versorgt. Auch bei dieser Beleuchtungseinrichtung ist eine aufwendige und kostentreibende Verbindungstechnik erforderlich.

Es ist eine Aufgabe der vorliegenden Erfindung eine Leuchte zu schaffen, mit der die Herstellung vereinfacht, die Steuerung von LEDs verbessert und eine variable Lichtgestaltung, insbesondere für Flächenleuchten, ermöglicht wird.

Diese Aufgabe wird von der Erfindung durch eine Leuchte nach Anspruch 1 gelöst. Vorteilhafte Ausgestaltungen und weitere Ausführungsformen sind in den abhängigen Ansprüchen beschrieben. Eine Leuchte nach der vorliegenden Erfindung weist wenigstens ein Leuchtmittel, einen Anschluss an eine Stromversorgung und eine optoelektronische Einheit mit einer Leiterplatte auf. Als Leuchtmittel wird ein Feld von mehreren Leuchtdioden (LED-Feld) verwendet. Als Stromversorgung wird vorzugsweise ein Wechselstrom von 230V verwendet, wie er in herkömmlichen Stromnetzen zur Verfügung gestellt wird. Die optoelektronische Einheit bildet eine kompakte Einheit aus mehreren optoelektronischen Komponenten, die auf einer gemeinsamen Platine zu einer optoelektronischen Baugruppe zusammengesetzt und integriert sind. Die optoelektronische Einheit umfasst auf der Leiterplatte das Leuchtmittel in Form der mehreren LED-Felder und eine Steuereinheit. Den mehreren LED-Feldern sind jeweils eine Energieverwaltungseinheit (Power Management Einheit) zugeordnet. Die Energieverwaltungseinheit mit den zugeordneten LED-Feldern ist direkt an die Stromversorgung, vorzugsweise das 230V Netz, angeschlossen. Jede Energieverwaltungseinheit weist somit einen Leistungseingang auf, der das jeweilige LED-Feld betreibt. Dabei übernimmt die Energieverwaltungseinheit u. a. die Konversion der 230V AC in eine DC Leistung zum Betrieb der LED-Felder. Dabei ist es wesentlich, dass die Konversion mit einem hohen Wirkungsgrad erfolgt. Hierfür werden z. B. getaktete Konversionsverfahren verwendet. Lineare Regelungssysteme sind kaum geeignet.

Die optoelektronische Einheit umfasst mehrere LED-Felder mit jeweils einer Energieverwaltungseinheit. Wie erwähnt, umfasst dabei jedes LED-Feld mehrere Leuchtdioden. Beispielsweise können 2 bis 10 LED-Felder in einer optoelektronischen Einheit zusammengefasst werden. Entsprechend weist eine solche optoelektronische Einheit 2 bis 10 Energieverwaltungseinheiten für die vorhandenen LED-Felder auf. Somit integriert die optoelektronische Einheit unabhängige LED-Felder, die unabhängig voneinander angesteuert werden können.

Die Steuereinheit kann durch eine µP-Einheit gegeben sein. Die Steuereinheit interpretiert externe Steuersignale und steuert die Energieverwaltungseinheit eines LED-Feldes entsprechend der externen Steuersignale an. Dabei werden mehrere LED-Felder unabhängig von einander über ihre jeweilige Energieverwaltungseinheit gesteuert. Es ist somit auch eine Funktion der Energieverwaltungseinheit, die Ausgangsleistung des Steuersignals zu steuern, welches von der Steuereinheit kommt. Für die Steuereinheit kann ein AC/DC Wandler vorgesehen werden, um die Steuereinheit auf einem niedrigen Energieniveau betreiben zu können. Als Energieverwaltungseinheit wird vorzugsweise eine SMD-taugliche Power Management Einheit verwendet, die dimmbar ein LED-Feld direkt ab einer 230V Leitung betreibt. Weiter kann die optoelektronische Einheit eine EMC-Schutzeinheit umfassen, um eine leitungsgebundene Entstörung zu ermöglichen.

Bei einer Leuchte nach der vorliegenden Erfindung werden die erforderlichen Verbindungen zwischen einzelnen Bauelementen zum Betrieb der Leuchte reduziert, da alle relevanten Einheiten zu einer optoelektronische Einheit als Baugruppe zusammengefasst sind. Durch den Einsatz einer Energieverwaltungseinheit für jedes LED-Feld können die LED-Felder direkt an die 230V Stromversorgung angeschlossen werden und dennoch einzeln gesteuert werden. Ferner können Anschlussklemmen für die einzelnen Anschlüsse der Baugruppenelemente direkt auf derselben Baugruppe integriert werden. Dadurch reduziert sich die Zahl erforderlicher elektrischer Bauelemente.

In einer Ausführungsform einer Leuchte nach der vorliegenden Erfindung wird genau eine optoelektronische Einheit mit mehreren LED-Feldern und zugeordneten Energieverwaltungseinheiten vorgesehen, wobei die Energieverwaltungseinheiten direkt an das 230V Netz angeschlossen und jeweils an eine gemeinsame Steuereinheit angeschlossen sind. Die Kombination aus LED-Feld und Energieverwaltungseinheit kann so oft verwendet werden, wie Beleuchtungsrichtungen in der Leuchte vorgesehen sind. Vorzugsweise ist dabei wenigstens ein LED-Feld für eine direkte Beleuchtung und wenigstens ein LED-Feld für eine indirekte Beleuchtung vorgesehen. Es können auch mehrere LED-Felder für eine direkte oder indirekte Beleuchtung in der Leuchte einggerichtet sein. Durch den Einsatz mehrerer LED-Felder in einer optoelektronischen Einheit lässt sich die Lichtgestaltung in einfacher Weise variieren

Nach einer Ausgestaltung der Leuchte kann wenigstens ein LED-Feld jeweils auf unterschiedlichen Seiten einer Leiterplatte vorgesehen sein. Im Falle einer direkt & indirekt Leuchte, wird wenigstens ein LED-Feld auf jeder Seite der Leiterplatte bestückt, so dass die LED-Felder in entgegengesetzte Richtungen ausgerichtet sind. Dies führt zu der Situation, dass beide zu beleuchtenden Richtungen mit dem direkten Lichtstrahl der LED bedient werden. Mehrere LED-Felder der optoelektronischen Einheit, die auf einer Seite der Leiterplatte vorgesehen sind, können dabei matrix-förmig angeordnet und integriert werden. Somit ist auf jeder Seite der Leiterplatte eine LED-Matrix vorgesehen. Dabei ist es vorteilhaft, dass den LED-Feldern zugeordnete Energieverwaltungseinheiten auf einer Seite, d. h. der selben Seite, einer Leiterplatte vorgesehen sind. Somit sind alle Energieverwaltungseinheiten der optoelektronischen Einheit auf der gleichen Seite der Leiterplatte vorgesehen. Vorzugsweise sind die optoelektronischen Einheiten auf der für eine indirekte Lichtgestaltung vorgesehenen Leiterplattenseite angeordnet.

Weiter ist es vorteilhaft, die Bestückungsdichte von LED-Feldern auf einer Leiterplatte der Wärmeableitung der Leiterplatte anzupassen. Für eine FR4 Platine wird z. B. eine Bestückungsdichte von ca. 0.125 W/cm2 bevorzugt. Im Falle von zwei LED-Matrizen auf unterschiedlichen Seiten einer Leiterplatte, wie oben geschildert, werden die LED-Matrizen um einen halben Matrixschritt versetzt angeordnet, vorzugsweise werden die LED-Matrizen in beiden Planrichtungen versetzt vorgesehen. Dadurch wird eine gute Wärmeableitung von der Leiterplatte erreicht.

In der optoelektronischen Einheit kann für jede Energieverwaltungseinheit ein Kühler vorgesehen sein, um eine zusätzliche Wärmeableitungsmaßnahme bereit zu stellen. Der Kühler kann direkt thermisch angekoppelt werden und wird z. B. für eine Verslustleistung von 2W etwa 8cm² groß ausgelegt. Der Kühler kann von der Leiterplatte getragen und daran befestigt werden, vorzugsweise auf der Seite der indirekten Beleuchtung.

Die Leiterbahnen werden so ausgelegt, dass die Wärme aus der Energieverwaltungseinheit über thermische Bindung abgeleitet wird. Dabei ist es vorteilhaft, dass auch die LEDs gekühlt werden, wofür eigene Kühler verwendet werden

Ferner kann die optoelektronische Einheit bei einer Leuchte nach der vorliegenden Erfindung eine Kommunikationsschnittstelle umfassen, über welche die Steuereinheit mit Lichtsteuerungseinheiten kommuniziert. (z. B. Einheiten zum Dimmen, zur Farbtemperatur Einstellung, etc.). Weiter kann die optoelektronische Einheit einen Speicher integrieren, der es erlaubt die Einstellungsparameter zu speichern und bei Bedarf an die Kommunikationsschnittstelle abzugeben.

In einer weiteren Ausgestaltung einer erfindungsgemässen Leuchte kann bei indirekter Lichtgestaltung die optoelektronische Einheit in Verbindung mit einer Linsenplatte vorgesehen sein, bei der jedem LED-Feld eine Linsenstruktur gegenüber liegt. Vorzugsweise wird eine thermoformierte Linsenplatte verwendet. Es kann auch eine im Spritzverfahren hergestellte Linsenplatte verwendet werden. In Verbindung mit den vorher beschriebenen Merkmalen der Leuchte ist dadurch eine komplett steuerbare Leuchte möglich, bei der alle Einheiten zum Betrieb der LED-Felder auf der gleichen Seite der Platte angeordnet sind. Die Leuchte kann damit eine maximale Höhe von 10mm erreichen. Die Lage der Kühler sollte dabei nicht überdeckt werden damit die Wärme aus dem Leuchtenkopf abgeleitet werden kann.

Bei noch einer weiteren Ausgestaltung der erfindungsgemässen Leuchte wird bei direkter Lichtgestaltung die optoelektronische Einheit in einer Hohlkammer mit einer Abdeckung vorgesehen. Es wird z. B. eine Hohlkammer von etwa 30mm Höhe verwendet. Die Kammer kann mit einer Abdeckung kombiniert werden. Die Abdeckung kann als Diffusor oder prismatische Platte ausgebildet sein, wobei zudem eine Lichtstreufolie verwendet werden kann.

Für die Herstellung einer Leuchte mit direkter und indirekte Lichtgestaltung kann eine Linsenplatte mit Linsenstruktur und eine Hohlkammer mit Abdeckung gleichzeitig vorgesehen werden.

Eine derartige Konstruktion der Leuchte ist für Flächenleuchten vorteilhaft, um eine optimale und vielseitige Lichtgestaltung und gleichzeitig eine raumsparende Leuchte zu ermöglichen

### BESCHREIBUNG DER ZEICHNUNGEN

Bevorzugte Ausführungsformen der Erfindung werden im Folgenden anhand der Zeichnungen dargestellt, die lediglich zur Erläuterung dienen und nicht einschränkend auszulegen sind. Aus den Zeichnungen offenbar werdende Merkmale der Erfindung sollen einzeln und in jeder Kombination als zur Offenbarung der Erfindung gehörend betrachtet werden. In den Zeichnungen zeigen:
Fig. 1: ein Schema einer optoelektronische Einheit für eine Leuchte nach der vorliegenden Erfindung und
Fig. 2: eine dreidimensionale, schematische Darstellung eines Ausschnitts einer Leuchte mit direkter und indirekter Beleuchtung.

In Figur 1 ist ein Schema einer optoelektronischen Einheit für eine Leuchte nach der vorliegenden Erfindung gezeigt. Die optoelektronische Einheit weist zwei LED-Felder 1 und 1' mit jeweils einer zugeordneten Energieverwaltungseinheit 2 und 2' auf. Die Energieverwaltungseinheit bildet eine Power Management Einheit für das LED-Feld. Die Kombination aus LED-Feld und Energieverwaltungseinheit wird in dem dargestellten Beispiel zweimal in der optoelektronischen Einheit integriert. Es können jedoch auch mehrere dieser Kombinationen verwendet werden. Die Energieverwaltungseinheiten 2 und 2' sind unmittelbar an eine 230V Stromversorgung 3 angeschlossen. Dabei sind beide Energieverwaltungseinheiten 2 und 2' parallel und unabhängig voneinander angeordnet. Jedes LED-Feld weist eine eigene, von einander getrennte Energieverwaltungseinheit auf. In der Leitung der Stromversorgung 3 ist eine EMC-Einheit 4 vorgesehen, insbesondere für leitungsgebundene Schutzmassnahme, wie etwa bei Burst, Surge oder Netzstörungen.

Eine Steuereinheit 5 in Form einer µP-Einheit ist zur Steuerung der Energieverwaltungs-einheiten 2 und 2' vorgesehen und steuert über die Energieverwaltungseinheiten auch die LED-Felder 1 und 1'. Die Steuereinheit 5 ist direkt mit jeder Energieverwaltungseinheit 2 und 2' verbunden. Die Steuereinheit 5 ist über einen AC/DC Wandler 6 an die Stromversorgung 3 angeschlossen und wird von dem AC/DC Wandler 6 mit niedriger Energie gespeist.

Die Steuereinheit 5 ist an wenigstens eine Kommunikationsschnittstelle 7, 7' angeschlossen. In Figur 1 sind zwei Kommunikationsschnittstellen 7 und 7' gezeigt. Es können jedoch mehr als zwei Kommunikationsschnittstellen in der optoelektronischen Einheit integriert und an die Steuereinheit 5 angeschlossen werden. Die Kommunikationsschnittstelle 7 dient zur Aufnahme eines Protokolls. Die Kommunikationsschnittstelle 7' weist eine Push & Dim Funktion auf. Weitere Funktionen zur Lichtgestaltung können durch weitere Kommunikationsschnittstellen integriert werden. Die Kommunikationsschnittstellen 7, 7' sind nach dem AC/DC Wandler 6 parallel zur Steuereinheit 5 geschaltet. Weiter kann eine Speichereinheit (nicht gezeigt) in der optoelektronischen Einheit integriert werden.

In Figur 2 ist eine schematische Darstellung eines Ausschnitts einer erfindungsgemässen Leuchte mit direkter und indirekter Lichtgestaltung gegeben. Auf einer Leiterplatte 8 sind auf einer oberen Seite mehrere LEDs 10 für eine indirekte Beleuchtung und auf einer unteren Seite mehrere LEDs 10' für eine direkte Beleuchtung beabstandet zu einander angeordnet. Dabei können die LEDs 10, 10' gemeinsam ein LED-Feld bilden. Statt einzelner LEDs 10, 10` können auch jeweils LED-Felder vorgesehen werden. Der direkte Beleuchtungsteil wird in der Regel so ausgelegt, dass die sichtbare Lichtaustrittsfläche der Leuchte ein homogenes

Lichtfeld aufweist. Hierfür wird eine Hohlkammer 9 vorgesehen, in der die LEDs 10' angeordnet sind und die mit einer Abdeckung 11 versehen ist. Die Abdeckung besteht aus einer Kombination aus einer Lichtstreufolie 11 mit einer mikroprismatischen Abdeckung 12. Der Abstand zwischen Abdeckung 11 und Leiterplatte 8 beträgt ca. 30mm. Die zur indirekten Beleuchtung vorgesehenen LEDs 10 sind nicht direkt sichtbar und es bedarf daher keiner Entblendungsmassnahme. Die Lichtstrahlen der LEDs werden mittels einer Linsenplatte 13, die Linsenstrukturen 14 trägt, nach Bedarf gerichtet. Diese Funktion ist insbesondere für Stehleuchten geeignet. Die Linsenplatte 13 kann als thermoformierte Linsenplatte vorgesehen werden. Die Linsenstruktur 14 weist gegenüber jeden indirekt gerichteten LEDs ein Linsenfeld auf. Die übrigen integrierten Einheiten der optoelektronischen Einheit, wie in Figur 1 gezeigt, sind in Figur 2 aus Gründen der Übersichtlichkeit nicht wieder gegeben. Vorzugweise sind die Energieverwaltungseinheiten der LEDs alle auf der oberen Seite vorgesehen, d. h. auch diejenigen Energieverwaltungseinheiten der LEDs 10' zur direkten Beleuchtung. Weiter können Kühler zur Kühlung der Energieverwaltungseinheiten und ggf. auch der LEDs vorgesehen werden.

Insgesamt ergibt sich durch diese Bauart eine äusserst flach ausgebildete Leuchte mit einer einfachen und kostengünstigen optoelektronischen Einheit.

### BEZUGSZEICHEN

- 1, 1': LED-Feld
- 2, 2': Energieverwaltungseinheit
- 3: Stromversorgung
- 4: EMC-Einheit
- 5: Steuereinheit
- 6: AC/DC Wandler
- 7: Kommunikationsschnittstelle
- 8: Leiterplatte
- 9: Hohlkammer
- 10, 10': LEDs
- 11: Abdeckung
- 12: prismatische Abdeckung
- 13: Linsenplatte
- 14: Linsenstruktur

## Patentansprüche

1. Leuchte mit wenigstens einem Leuchtmittel, einem Anschluss an eine Stromversorgung (3) und einer optoelektronischen Einheit mit einer Leiterplatte (8), **dadurch gekennzeichnet, dass** auf der Leiterplatte (8) eine Steuereinheit (5) und das wenigstens eine Leuchtmittel in Form von mehreren LED-Felder (1, 1') bestehend aus mehreren Leuchtdioden angeordnet sind, wobei den mehreren LED-Feldern (1, 1') jeweils eine Energieverwaltungseinheit (2, 2') zugeordnet ist, und wobei die Energieverwaltungseinheiten (2, 2') mit den zugeordneten LED-Feldern (1, 1') jeweils direkt an die Stromversorgung (3) angeschlossen sind.

2. Leuchte nach Anspruch 1, **dadurch gekennzeichnet, dass** die Steuereinheit (5) externe Steuersignale interpretiert und die Energieverwaltungseinheit (2, 2') eines LED-Feldes (1, 1') entsprechend der externen Steuersignale steuerbar ist.

3. Leuchte nach Anspruch 1 oder 2, **dadurch gekennzeichnet, dass** genau eine optoelektronische Einheit mit mehreren LED-Feldern (1, 1') und zugeordneten Energieverwaltungseinheiten (2, 2') vorgesehen ist, wobei die Energieverwaltungseinheiten (2, 2') direkt an das 230V Netz angeschlossen und jeweils an eine gemeinsame Steuereinheit (5) angeschlossen sind.

4. Leuchte nach Anspruch 3, **dadurch gekennzeichnet, dass** wenigstens ein LED-Feld (1, 1') für eine direkte Lichtgestaltung und wenigstens ein LED-Feld (1, 1') für eine indirekte Lichtgestaltung vorgesehen ist.

5. Leuchte nach Anspruch 4, **dadurch gekennzeichnet, dass** auf unterschiedlichen Seiten der Leiterplatte (8) jeweils wenigstens ein LED-Feld (1, 1') vorgesehen ist.

6. Leuchte nach einem der Ansprüche 4 oder 5, **dadurch gekennzeichnet, dass** den LED-Feldern (1, 1') zugeordnete Energieverwaltungseinheit auf einer Seite der Leiterplatte (8) vorgesehen sind, die für eine indirekte Lichtgestaltung vorgesehen ist.

7. Leuchte nach einem der vorhergehenden Ansprüche, **dadurch gekennzeichnet, dass** die optoelektronische Einheit die Leiterplatte (8) aufweist und die Bestückungsdichte von LED-Feldern (1, 1') der Wärmeableitung der Leiterplatte (8) angepasst ist.

8. Leuchte nach einem der vorhergehenden Ansprüche, **dadurch gekennzeichnet, dass** in der optoelektronischen Einheit für jede Energieverwaltungseinheit (2, 2') ein Kühler vorgesehen ist.

9. Leuchte nach einem der vorhergehenden Ansprüche, **dadurch gekennzeichnet, dass** die optoelektronische Einheit wenigstens eine Kommunikationsschnittstelle (7) umfasst, über welche die Steuereinheit (5) mit Lichtsteuerungseinheiten kommuniziert.

10. Leuchte nach Anspruch 4, **dadurch gekennzeichnet, dass** bei indirekter Lichtgestaltung die optoelektronische Einheit in Verbindung mit einer Linsenplatte (13) vorgesehen ist, bei der jedem LED-Feld (1, 1') oder einer LED (10, 10') eine Linsenstruktur (14) gegenüber liegt.

11. Leuchte nach Anspruch 4, **dadurch gekennzeichnet, dass** bei direkter Lichtgestaltung die optoelektronische Einheit in einer Hohlkammer (9) mit einer Abdeckung (11) vorgesehen ist.

12. Leuchte nach einem der vorhergehenden Ansprüche, **dadurch gekennzeichnet, dass** die optoelektronische Einheit eine EMC-Schutzeinheit (4) umfasst.

## Claims

1. Luminaire having at least one illuminant, one connection to a power supply (3) and one optoelectronic unit having a printed circuit board (8), **characterized in that** a control unit (5) and the at least one illuminant in the form of a plurality of LED fields (1, 1') consisting of a plurality of light-emitting diodes are arranged on the printed circuit board (8), with an energy management unit (2, 2') being associated with each of the plurality of LED fields (1, 1'), and the energy management units (2, 2') with the associated LED fields (1, 1') being connected directly to the power supply (3) in each case.

2. Luminaire according to claim 1, **characterized in that** the control unit (5) interprets external control signals and the energy management unit (2, 2') of an LED field (1, 1') can be controlled according to the external control signals.

3. Luminaire according to either claim 1 or claim 2, **characterized in that** that exactly one optoelectronic unit is provided with a plurality of LED fields (1, 1') and associated energy management units (2, 2'), the energy management units (2, 2') being connected directly to the 230 V network and each being connected to a common control unit (5).

4. Luminaire according to claim 3, **characterized in that** at least one LED field (1, 1') for a direct light design and at least one LED field (1, 1') for an indirect light design is provided.

5. Luminaire according to claim 4, **characterized in that** at least one LED field (1, 1') is provided on different sides of the printed circuit board (8).

6. Luminaire according to either claim 4 or claim 5, **characterized in that** the energy management unit associated with the LED fields (1, 1') is provided on one side of the printed circuit board (8), which is intended for an indirect light design.

7. Luminaire according to any of the preceding claims, **characterized in that** the optoelectronic unit has the printed circuit board (8) and the fitting density of LED fields (1, 1') is adapted to the heat dissipation of the printed circuit board (8).

8. Luminaire according to any of the preceding claims, **characterized in that** a cooler is provided in the optoelectronic unit for each energy management unit (2, 2').

9. Luminaire according to any of the preceding claims, **characterized in that** the optoelectronic unit comprises at least one communication interface (7) via which the control unit (5) communicates with light control units.

10. Luminaire according to claim 4, **characterized in that** in the case of indirect light design, the optoelectronic unit is provided in conjunction with a lens plate (13) in which a lens structure (14) is located opposite each LED field (1, 1') or an LED (10, 10').

11. Luminaire according to claim 4, **characterized in that** in the case of direct light design, the optoelectronic unit is provided in a hollow chamber (9) with a cover (11).

12. Luminaire according to any of the preceding claims, **characterized in that** the optoelectronic unit comprises an EMC protection unit (4).

## Revendications

1. Luminaire comportant au moins un moyen lumineux, une connexion à une alimentation en courant (3) et une unité optoélectronique comportant une carte de circuits imprimés (8), **caractérisé en ce qu'**une unité de commande (5) et l'au moins un moyen lumineux sous forme de plusieurs champs de DEL (1, 1') constitués de plusieurs diodes électroluminescentes sont disposés sur la carte de circuits imprimés (8), respectivement une unité de gestion d'énergie (2, 2') étant associée aux plusieurs champs de DEL (1, 1') et les unités de gestion d'énergie (2, 2') étant respectivement connectées directement à l'alimentation en courant (3) avec les champs de DEL (1, 1') associés.

2. Luminaire selon la revendication 1, **caractérisé en ce que** l'unité de commande (5) interprète des signaux de commande externes et l'unité de gestion d'énergie (2, 2') d'un champ de DEL (1, 1') peut être commandée en fonction des signaux de commande externes.

3. Luminaire selon la revendication 1 ou 2, **caractérisé en ce qu'**exactement une unité optoélectronique comportant plusieurs champs de DEL (1, 1') et des unités de gestion d'énergie (2, 2') associées est prévue, les unités de gestion d'énergie (2, 2') étant connectées directement au réseau 230 V et respectivement connectées à une unité de commande (5) commune.

4. Luminaire selon la revendication 3, **caractérisé en ce qu'**au moins un champ de DEL (1, 1') est prévu pour une configuration d'éclairage directe et au moins un champ de DEL (1, 1') est prévu pour une configuration d'éclairage indirecte.

5. Luminaire selon la revendication 4, **caractérisé en ce que** respectivement au moins un champ de DEL (1, 1') est prévu sur des côtés différents de la carte de circuits imprimés (8).

6. Luminaire selon l'une quelconque des revendications 4 ou 5, **caractérisé en ce que** l'unité de gestion d'énergie associée aux champs de DEL (1, 1') est prévue sur un côté de la carte de circuits imprimés (8) prévu pour une configuration d'éclairage indirecte.

7. Luminaire selon l'une quelconque des revendications précédentes, **caractérisé en ce que** l'unité optoélectronique présente la carte de circuits imprimés (8) et la densité d'équipement de champs de DEL (1, 1') est adaptée à la dissipation thermique de la carte de circuits imprimés (8).

8. Luminaire selon l'une quelconque des revendications précédentes, **caractérisé en ce qu'**un refroidisseur est prévu dans l'unité optoélectronique pour chaque unité de gestion d'énergie (2, 2').

9. Luminaire selon l'une quelconque des revendications précédentes, **caractérisé en ce que** l'unité optoélectronique comprend au moins une interface de communication (7) par l'intermédiaire de laquelle l'unité de commande (5) communique avec des unités de commande d'éclairage.

10. Luminaire selon la revendication 4, **caractérisé en ce que**, dans le cas d'une configuration d'éclairage indirecte, l'unité optoélectronique est prévue en liaison avec une plaquette de lentilles (13) dans laquelle une structure de lentille (14) est opposée à chaque champ de DEL (1, 1') ou à une DEL (10, 10').

11. Luminaire selon la revendication 4, **caractérisé en ce que**, dans le cas d'une configuration d'éclairage directe, l'unité optoélectronique est prévue dans une chambre creuse (9) comportant un élément de recouvrement (11).

12. Luminaire selon l'une quelconque des revendications précédentes, **caractérisé en ce que** l'unité optoélectronique comprend une unité de protection CEM (4).
